# FASCICULE DE BREVET EUROPEEN

(11) **EP 0 813 214 B1**
(45) Date de publication et mention de la délivrance du brevet: **03.04.2002**
(21) Numéro de dépôt: 97401313.8
(22) Date de dépôt: 10.06.1997
(51) Int. Cl.: H01H 35/02, B63C 9/20

(54) **Dispositif de génération d'un signal d'alerte**
Alarmsignalgeber
Alarm signalling device

(30) Priorité: 11.06.1996 FR 9607238
(43) Date de publication de la demande: 17.12.1997
(73) Titulaire: PLASTIMO, 56104 Lorient Cédex (FR)
(72) Inventeur: Quemener, Arnaud, 56104 - Lorient Cedex (FR)
(74) Mandataire: Habasque, Etienne Joel Jean-François

(56) Documents cités:
- WO-A-92/17895
- DE-U- 8 900 718
- DE-U- 9 308 483
- GB-A- 2 082 126
- US-A- 3 201 542
- US-A- 4 441 142
- US-A- 4 669 990
- PATENT ABSTRACTS OF JAPAN vol. 097, no. 003, 31 Mars 1997 & JP 08 287704 A (SAKAI:KK)

## Description

La présente invention concerne un dispositif de génération d'un signal d'alerte dont le fonctionnement est déclenché par retournement de celui-ci. Un dispositif selon le préambule de la revendication 1 est décrit per example dans DE-U-8900718.

Un exemple d'un tel dispositif de génération d'un signal d'alerte est un feu à retournement utilisé comme organe de sécurité à bord d'un navire.

De tels dispositifs comportent généralement un boîtier dans lequel sont disposés des moyens de stockage d'énergie électrique, constitués par exemple par une ou plusieurs piles électriques et des moyens d'émission d'un signal d'alerte, constitués par exemple par des moyens d'émission d'un signal lumineux tels qu'une ampoule électrique.

De tels dispositifs sont stockés à l'envers à bord des navires et sont jetés par exemple à l'eau pour permettre le repérage d'une personne tombée à l'eau.

Lorsqu'un tel dispositif est jeté à l'eau, sa structure est telle que le boîtier de celui-ci se retourne automatiquement vers une position active, dans laquelle les moyens de stockage d'énergie électrique sont raccordés aux moyens d'émission du signal d'alerte afin de déclencher leur fonctionnement.

C'est ainsi que dans le cas d'un feu à retournement, l'ampoule électrique est alimentée pour émettre un signal lumineux de repérage de la personne en difficulté.

Dans l'état de la technique, le fonctionnement de ces moyens d'émission du signal d'alerte, est commandé par l'intermédiaire par exemple d'un contact à mercure assurant le raccordement des moyens de stockage d'énergie électrique à ces moyens d'émission du signal d'alerte, lorsque le dispositif se retourne dans sa position active.

On conçoit cependant qu'une telle structure présente un certain nombre d'inconvénients, notamment au niveau de sa complexité, de son impact négatif sur l'environnement et de ses coûts de réalisation, en raison en particulier de la présence de ce contact à mercure.

Le but de l'invention est donc de résoudre ces problèmes.

A cet effet, l'invention a pour objet un dispositif de génération d'un signal d'alerte, dont le fonctionnement est déclenché par retournement de celui-ci entre une position de repos et une position active, et comportant un boîtier dans lequel sont disposés des moyens de stockage d'énergie électrique et des moyens d'émission du signal d'alerte, les moyens de stockage d'énergie électrique étant adaptés pour être raccordés aux moyens d'émission du signal d'alerte, lors du retournement du dispositif afin de déclencher leur fonctionnement, caractérisé en ce que les moyens de stockage d'énergie électrique sont montés déplaçables dans le boîtier, lors du retournement de celui-ci, entre une première position de repos de coupure de l'alimentation des moyens d'émission du signal d'alerte, et une seconde position active d'alimentation de ceux-ci.

L'invention sera mieux comprise à la lecture de la description qui va suivre, donnée uniquement à titre d'exemple et faite en se référant aux dessins annexés, sur lesquels :
- la Fig.1 représente une vue en coupe d'un exemple de réalisation d'un dispositif de génération d'un signal d'alerte selon l'invention, en position de repos;
- la Fig.2 représente ce dispositif en position active après retournement; et
- la Fig.3 représente une vue en coupe d'un tel dispositif, illustrant les différents éléments constitutifs de celui-ci.

Ainsi qu'on peut le voir sur ces figures, un dispositif selon l'invention permet d'engendrer un signal d'alerte tel que par exemple un signal lumineux d'alerte.

Le fonctionnement d'un tel dispositif est déclenché par retournement de celui-ci entre une position de repos, représentée sur la figure 1, et une position active, représentée sur la figure 2.

Un tel dispositif désigné par la référence générale 1 sur ces figures, comporte de manière classique, un boîtier par exemple étanche, désigné par la référence générale 2, dans lequel sont disposés des moyens de stockage d'énergie électrique, désignés de façon générale par la référence 3 sur ces figures et des moyens d'émission d'un signal d'alerte, désignés par la référence générale 4 sur ces figures.

De façon classique, les moyens de stockage d'énergie électrique sont adaptés pour être raccordés aux moyens d'émission du signal d'alerte, lors du retournement du dispositif entre ses deux positions, afin de déclencher le fonctionnement de ceux-ci.

Dans la suite de la description, on va considérer que les moyens d'émission du signal d'alerte comprennent des moyens d'émission d'un signal lumineux d'alerte et comprennent par exemple une ampoule électrique, telle que l'ampoule désignée par la référence générale 5 sur ces figures.

Une telle ampoule est disposée dans un culot désigné par la référence générale 6, prévu à l'une des extrémités du boîtier, en regard d'une portion translucide 2a de celui-ci.

Dans la suite de la description, on va également considérer que les moyens de stockage d'énergie électrique 3 comprennent par exemple une ou plusieurs piles électriques disposées les unes au-dessus des autres dans le boîtier.

C'est ainsi par exemple que sur ces figures, on a représenté l'utilisation de quatre piles disposées l'une sur l'autre.

En fait, ces moyens de stockage d'énergie électrique 3 comprennent une borne positive et une borne négative d'alimentation prévues à des extrémités opposées de ceux-ci, selon l'axe du boîtier, ces bornes étant désignées par les références générales 7 et 8 respectivement sur ces figures.

L'une de ces bornes d'alimentation, par exemple la borne 7, est raccordée à l'une des bornes d'alimentation des moyens d'émission du signal d'alerte 4 par des premiers moyens de connexion déformables élastiquement et qui sont constitués par exemple par un ressort hélicoïdal désigné par la référence générale 9 sur ces figures.

L'une des extrémités de ce ressort 9 est donc en contact avec la borne d'alimentation 7 des moyens de stockage d'énergie électrique 3 et l'autre extrémité de celui-ci est par exemple associée à une rondelle conductrice de l'électricité 10, en appui sur l'une des bornes d'alimentation 11 de l'ampoule électrique 5.

De plus, ces moyens de stockage d'énergie électrique 3 sont déplaçables à coulissement dans le boîtier du fait de leur propre poids, lors du retournement du dispositif, entre une première position de repos représentée sur la figure 1, dans laquelle l'autre borne d'alimentation de ces moyens de stockage d'énergie 3, c'est-à-dire la borne 8, est éloignée de seconds moyens de connexion, désignés par la référence générale 12 sur ces figures, raccordés à l'autre borne d'alimentation des moyens d'émission du signal d'alerte 4, désignée par la référence générale 13 sur ces figures, du fait de la compression des premiers moyens de connexion déformables élastiquement 9 sous l'effet du poids de ces moyens de stockage d'énergie électrique, pour couper l'alimentation des moyens d'émission du signal d'alerte, et une seconde position active représentée sur la figure 2, dans laquelle l'autre borne d'alimentation des moyens de stockage d'énergie électrique, c'est-à-dire la borne 8, est en appui contre les seconds moyens de connexion 12 pour fermer le circuit d'alimentation des moyens d'émission du signal d'alerte 4. Dans cette position active, les premiers moyens de connexion déformables élastiquement 9 sont relâchés pour absorber le déplacement de la borne correspondante 7 des moyens de stockage d'énergie.

On conçoit alors comme on peut le voir sur la figure 1, qu'en position de repos, le poids des moyens de stockage d'énergie est tel que ceux-ci compriment le ressort 9 et que la borne d'alimentation 8 de ceux-ci n'est pas en contact avec les seconds moyens de connexion électrique 12 d'alimentation de l'ampoule 5, de sorte que celle-ci n'est pas allumée.

Par contre, lorsque le dispositif est retourné en position active (Fig.2), le poids des moyens de stockage d'énergie électrique 3 amène ceux-ci à venir en appui contre le fond du boîtier et donc amène la borne d'alimentation correspondante 8 en contact contre les moyens de connexion électrique 12, pour assurer l'alimentation de l'ampoule et donc l'émission du signal d'alerte.

En effet, dans cette position active, l'autre borne 11 d'alimentation de l'ampoule est également reliée à l'autre borne d'alimentation 7 des moyens de stockage d'énergie électrique 3 par l'intermédiaire du ressort 9 qui est détendu, pour assurer la fermeture du circuit d'alimentation de cette ampoule électrique et donc l'allumage de celle-ci.

On notera également en regard de la figure 3, que les seconds moyens de connexion électrique peuvent par exemple comporter une lame 12 conductrice de l'électricité, s'étendant le long du boîtier et comportant à une première extrémité, une portion repliée 12a, adaptée pour entrer en contact avec la borne d'alimentation 8 correspondante des moyens de stockage d'énergie électrique 3 et à une autre extrémité, une portion 12b en forme de crochet, adaptée pour s'engager par exemple dans une partie de creux 6a du culot 6 de montage de l'ampoule 5, afin de venir en contact avec l'autre borne d'alimentation 13 de celle-ci et d'assurer son raccordement au reste de ces moyens de connexion.

On conçoit alors que dans le dispositif selon l'invention, les moyens de stockage d'énergie sont déplaçables dans le boîtier du dispositif, lors de son retournement, entre une première position de repos de coupure de l'alimentation des moyens d'émission du signal d'alerte et une seconde position active d'alimentation de ceux-ci.

Il va de soi bien entendu que différents modes de réalisation de ce dispositif peuvent être envisagés et que des moyens d'émission d'un signal d'alerte autres que des moyens d'émission d'un signal lumineux d'alerte peuvent être envisagés, tels que par exemple des moyens d'émission d'un signal radio-électrique de détresse ou autre.

Il va de soi également que les moyens de stockage d'énergie électrique peuvent comporter des moyens autres que des piles électriques.

On notera à cet égard, que si le poids de ceux-ci est insuffisant pour faire fonctionner le dispositif de la façon indiquée ci-dessus, une masselotte quelconque peut être associée à ceux-ci pour assurer ce fonctionnement.

De même, différents modes de réalisation et différentes dispositions des moyens élastiques peuvent être envisagés pour absorber les déplacements des moyens de stockage d'énergie électrique entre leurs première et seconde positions, lors du retournement de ce dispositif.

Il va de soi enfin que bien que dans l'exemple de réalisation décrit on se réfère à un feu de retournement adapté pour se retourner automatiquement lorsqu'il est jeté à l'eau, d'autres applications d'un tel dispositif peuvent être envisagées.

## Revendications

1. Dispositif de génération d'un signal d'alerte, dont le fonctionnement est déclenché par retournement de celui-ci entre une position de repos et une position active et comportant un boîtier (2) dans lequel sont disposés des moyens d'émission du signal d'alerte (4) et des moyens de stockage d'énergie électrique (3) adaptés pour être raccordés aux moyens d'émission du signal d'alerte (4), lors du retournement du dispositif afin de déclencher leur fonctionnement, et étant montés déplaçables dans le boîtier (2), lors du retournement de celui-ci, entre une première position de repos de coupure de l'alimentation des moyens d'émission du signal d'alerte (4), et une seconde position active d'alimentation de ceux-ci, ces moyens de stockage d'énergie (3) comportant une borne positive et une borne négative d'alimentation (7,8) prévues à des extrémités opposées de ceux-ci, selon l'axe du boîtier, et dont l'une (7) est raccordée à l'une (11) des bornes d'alimentation des moyens d'émission du signal d'alerte (4), par des premiers moyens de connexion (9), et sont déplaçables à coulissement dans le boîtier, du fait de leur propre poids, lors du retournement du dispositif, entre leur première position, dans laquelle l'autre borne (8) de ces moyens de stockage d'énergie (3) est éloignée de seconds moyens de connexion (12) raccordés à l'autre borne (13) des moyens d'émission du signal d'alerte (4), et leur seconde position, dans laquelle l'autre borne (8) des moyens de stockage d'énergie électrique (3) est en appui contre ces seconds moyens de connexion (12), pour fermer le circuit d'alimentation des moyens d'émission du signal d'alerte (4), **caractérisé en ce que** les premiers moyens de connexion sont déformables élastiquement et présentent une première extrémité en contact avec la borne d'alimentation correspondante (7) des moyens de stockage d'énergie et une seconde extrémité en contact avec la borne d'alimentation correspondante (11) des moyens d'émission du signal d'alerte (4), et sont déplaçables entre un état de compression, lorsque le dispositif est en position de repos, sous l'effet du poids des moyens de stockage d'énergie électrique quand ceux-ci sont dans leur première position et un état de détente lorsque le dispositif est en position active, les moyens de stockage d'énergie électrique étant alors dans leur seconde position.

2. Dispositif selon la revendication 1, **caractérisé en ce que** les moyens d'émission du signal d'alerte (4) comprennent des moyens (5) d'émission d'un signal lumineux.

3. Dispositif selon la revendication 2, **caractérisé en ce que** les moyens d'émission du signal lumineux comprennent une ampoule électrique (5) prévue à une extrémité du boîtier (2).

4. Dispositif selon l'une quelconque des revendications précédentes, **caractérisé en ce que** les moyens de stockage d'énergie électrique (3) comprennent au moins une pile électrique.

5. Dispositif selon l'une quelconque des revendications 1 à 4, **caractérisé en ce que** les premiers moyens de connexion (9) comprennent un ressort interposé entre les bornes correspondantes des moyens d'émission du signal d'alerte et des moyens de stockage d'énergie électrique.

6. Dispositif selon l'une quelconque des revendications 1 à 5, **caractérisé en ce que** les seconds moyens de connexion électrique comprennent une lame conductrice de l'électricité (12) comprenant à une extrémité une portion repliée (12a) adaptée pour entrer en contact avec l'autre home (8) des moyens de stockage d'énergie électrique (3) et à l'autre extrémité, une portion repliée en forme de crochet (12b) adaptés pour entrer en contact avec l'autre borne (13) d'alimentation des moyens d'émission du signal d'alerte (4).

7. Dispositif selon l'une quelconque des revendications précédentes, **caractérisé en ce que** le boîtier (2) est adapté pour se retourner automatiquement lorsqu'il est jeté à l'eau, le dispositif constituant un feu de retournement.

## Patentansprüche

1. Alarmsignalerzeugungsvorrichtung, deren Funktion ausgelöst wird durch Umdrehen ihrerseits zwischen einer Ruheposition und einer Aktivposition und die aufweist: ein Gehäuse (2), in welchem Alarmsignalemissionsmittel (4) und Elektroenergiespeichermittel (3) angeordnet sind, welche angepasst sind, um während des Umdrehens der Vorrichtung zum Auslösen deren Funktion mit den Alarmsignalemissionsmitteln (4) verbunden zu werden, und die im Gehäuse (2) beim Umdrehen desselben verschiebbar angebracht sind zwischen einer ersten Ruheposition, in der die Alarmsignalemissionsmittel (4) von der Energieversorgung getrennt sind, und einer zweiten Aktivposition, in der diese mit Energie versorgt werden, wobei die Energiespeichermittel (3) einen positiven Versorgungsanschluss und einen negativen Versorgungsanschluss (7,8) aufweisen, welche in Übereinstimmung mit der Gehäuseachse an ihren gegenüberliegenden Enden vorgesehen sind und von denen der eine (7) über erste Verbindungsmittel (9) mit dem einen (11) der Versorgungsanschlüsse der Alarmsignalemissionsmittel (4) verbunden ist, und aufgrund ihres Eigengewichtes, während des Umdrehens der Vorrichtung zwischen ihrer ersten Position, in welcher der andere Anschluss (8) der Energiespeichermittel (3) von den zweiten Verbindungsmitteln (12) entfernt ist, welche mit dem anderen Anschluss (13) der Alarmsignalemissionsmittel (4) verbunden sind, und ihrer zweiten Position; in welcher der andere Anschluss (8) der Elektroenergiespeichermittel (3) in Anlage gegen die zweiten Verbindungsmittel (12) ist, um den Versorgungs-Stromkreis der Alarmsignalemissionsmittel (4) zu schließen, gleitend im Gehäuse verschiebbar sind, **dadurch gekennzeichnet, dass** die ersten Verbindungsmittel elastisch deformierbar sind und ein erstes Ende in Kontakt mit dem zugehörigen Versorgungsanschluss (7) der Energiespeichermittel und ein zweites Ende in Kontakt mit dem zugehörigen Versorgungsanschluss (11) der Alarmsignalemissionsmittel (4) haben und die veränderbar sind zwischen einem Kompressionszustand, wenn die Vorrichtung in Ruheposition ist, unter dem Einfluss des Gewichtes der Elektroenergiespeichermittel, wenn diese in ihrer ersten Position sind, und einem Entspannungszustand, wenn die Vorrichtung in der Aktivposition ist, wobei die Elektroenergiespeichermittel dann in ihrer zweiten Position sind.

2. Vorrichtung nach Anspruch 1, **dadurch gekennzeichnet, dass** die Alarmsignalemissionsmittel (4) Mittel (5) zur Emission eines Leuchtsignals aufweisen.

3. Vorrichtung nach Anspruch 2, **dadurch gekennzeichnet, dass** die Mittel zur Emission eines Leuchtsignals eine elektrische Glühbirne (5) aufweisen, welche an einem Ende des Gehäuses (2) vorgesehen ist.

4. Vorrichtung nach einem der vorherigen Ansprüche, **dadurch gekennzeichnet, dass** die Elektroenergiespeichermittel (3) mindestens eine elektrische Batterie aufweisen.

5. Vorrichtung nach einem der Ansprüche 1 bis 4, **dadurch gekennzeichnet, dass** die ersten Verbindungsmittel (9) eine Feder aufweisen, die zwischen den den Alarmsignalemissionsmitteln und den Elektroenergiespeichermitteln zugeordneten Anschlüssen angeordnet ist.

6. Vorrichtung nach einem der Ansprüche 1 bis 5, **dadurch gekennzeichnet, dass** die zweiten Elektroverbindungsmittel einen elektrisch leitfähigen Streifen (12) aufweisen, welcher an einem Ende einen umgebogenen Teil (12a) aufweist, der angepasst ist, um mit dem anderen Anschluss (8) der Elektroenergiespeichermittel (3) in Kontakt zu treten, und welcher am anderen Ende einen umgebogenen Teil in Form eines Hakens (12b) aufweist, der angepasst ist, um mit dem anderen Versorgungsanschluss (13) der Alarmsignalemissionsmittel (4) in Kontakt zu treten.

7. Vorrichtung gemäß einem der vorherigen Ansprüche, **dadurch gekennzeichnet, dass** das Gehäuse (2) angepasst ist, um sich automatisch herumzudrehen, wenn es ins Wasser geworfen ist, wobei die Vorrichtung eine Umdrehleuchte bildet.

## Claims

1. Device for generating an alarm signal, the operation of which is triggered by turning it between a resting position and an active position and comprising a housing (2) in which are disposed means for emitting the alarm signal (4) and electrical energy storing means (3) adapted to be connected to the means for emitting the alarm signal (4), when the device is turned to trigger its operation, and being mounted in the housing (2) so as to be movable, when the latter is turned, between a first resting position cutting the supply to the means for emitting the alarm signal (4) and a second active position for supplying the latter, these energy storing means (3) having a positive and a negative supply terminal (7, 8) provided at opposite ends thereof, along the axis of the housing, one (7) being connected to one (11) of the supply terminals of the means for emitting the alarm signal (4), by first connecting means (9), and being slidably moveable in the housing, under their own weight, when the device is turned, between their first position in which the other terminal (8) of these energy storage means (3) is remote from second connecting means (12) connected to the other terminal (13) of the means for emitting the alarm signal (4), and their second position in which the other terminal (8) of the electrical energy storing means (3) abuts against these second connecting means (12), to close the supply circuit of the means for emitting the alarm signal (4), **characterised in that** the first connecting means are elastically deformable and have a first end in contact with the corresponding supply terminal (7) of the energy storage means and a second end in contact with the corresponding supply terminal (11) of the means for emitting the alarm signal (4), and are movable between a state of compression, when the device is in the resting position, under the effect of the weight of the electrical energy storage means when they are in their first position and a state of relaxation when the device is in the active position, the electrical energy storage means then being in their second position.

2. Device according to claim 1, **characterised in that** the means for emitting the alarm signal (4) comprise means (5) for emitting a light signal.

3. Device according to claim 2, **characterised in that** the means for emitting the light signal comprise an electric bulb (5) provided at one end of the housing (2).

4. Device according to any one of the preceding claims, **characterised in that** the electrical energy storage means (3) comprise at least one electric battery.

5. Device according to any one of claims 1 to 4, **characterised in that** the first connecting means (9) comprise a spring interposed between the corresponding terminals of the means for emitting the alarm signal and the electrical energy storage means.

6. Device according to any one of claims 1 to 5, **characterised in that** the second electrical connecting means comprise an electricity-conducting tongue (12) having, at one end, a bent portion (12a) adapted to come into contact with the other terminal (8) of the electrical energy storing means (3) and, at the other end, a portion bent in the shape of a hook (12b) adapted to come into contact with the other terminal (13) for supplying the means for emitting the alarm signal (4).

7. Device according to any one of the preceding claims, **characterised in that** the housing (2) is adapted to turn round automatically when thrown into water, the device constituting a floating beacon.
